# FASCICULE DE BREVET EUROPEEN

(11) **EP 0 259 221 B1**
(45) Date de publication et mention de la délivrance du brevet: **07.03.1990**
(21) Numéro de dépôt: 87401931.8
(22) Date de dépôt: 26.08.1987
(51) Int. Cl.: F01D 11/00, F01D 17/16, F01D 11/08

(54) **Dispositif d'ajustement des jeux de labyrinthes pour une turbomachine**
Labyrinthspielanpassung für eine Turbomaschine
Labyrinth clearance adjustment for a turbo machine

(30) Priorité: 03.09.1986 FR 8612358
(43) Date de publication de la demande: 09.03.1988
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Lefebvre, Philippe Jean, F-94430 Chennevières Sur Marne (FR); Stangalini, Gérard, F-77300 Fontainebleau (FR)
(74) Mandataire: Moinat, François

(56) Documents cités:
- EP-A- 0 146 449
- CH-A- 306 452
- CH-A- 350 506
- GB-A- 629 770
- GB-A- 1 112 058
- US-A- 2 972 441
- US-A- 3 079 128
- US-A- 3 850 544
- US-A- 4 135 362
- US-A- 4 395 195

## Description

La présente invention concerne une turbomachine comportant un dispositif d'ajustement des jeux d'un joint à labyrinthe qui assure l'étanchéité entre un rotor et un stator, ce dispositif permettant également d'obtenir un alignement de la veine principale des gaz. L'invention concerne également une méthode d'application de l'ajustement en temps réel des jeux du joint.

La recherche de hautes performances pour les turbomachines modernes porte sur différents aspects, entre autres, le rendement et l'obtention d'une poussée maximale. Il en résulte toujours une grande sensibilité des moteurs à l'état thermique ainsi que des problèmes délicats de marge au pompage.

En vue d'accroître cette marge au pompage et de réduire cette sensibilité, une attention particulière doit être portée à des phénomènes secondaires apparaissant lors du fonctionnement de la machine : défauts d'étanchéité conduisant à rechercher une parfaite maitrise des jeux en fonctionnement entre parties fixes et parties tournantes, recirculations toujours à éviter, défauts d'alignement des éléments de parois de la veine principale de circulation des gaz.

Ces problèmes sont rencontrés en particulier au pied des aubes mobiles et également, ce sont ceux que vise à résoudre l'invention, entre le diamètre interne d'un étage de stator et la partie tournante de rotor correspondante c'est-à-dire au niveau du joint à labyrinthe placé à cet endroit où se rencontrent également des problèmes de désalignement de veine entre les bords des aubes mobiles et les éléments de stator constituant la paroi interne de la veine.

De manière habituelle, le joint à labyrinthe utilisé se compose de deux parties: des léchettes ou dents portées par un disque du rotor et un anneau d'étanchéité. Cet anneau d'étanchéité est solidaire radialement du côté interne des aubes constituant un étage de stator et porte une couche dite "abradable" susceptible de coopérer avec les léchettes et de s'user à leur contact pour assurer dans tous les cas de fonctionnement l'étanchéité sans risquer d'interférence dommageable. EP-A 0 146 449 donne un exemple de ces dispositions.

Des dispositifs ont été utilisés pour ajuster le jeu entre un anneau d'étanchéité et le rotor, en réponse aux conditions de fonctionnement du moteur. C'est ainsi, par exemple, que FR-A 2 395 403 décrit un tel dispositif de support d'anneau de turbine dans lequel la position radiale des segments constituant l'anneau est ajusté au moyen d'un mécanisme comportant un axe-support monté sur excentrique et en- trainé en rotation par une couronne dentée qui se déplace selon les variations des paramètres de fonctionnement du moteur. Ce dispositif appliqué à un anneau de stator fixe ne peut pas toutefois être utilisé pour des aubes de stator qui nécessitent par ailleurs en fonctionnement un réglage du calage pour varier l'inclinaison des aubes, par exemple au moyen d'un pivot tourillonnant. La complexité du dispositif comportant l'utilisation d'un excentrique peut entraîner des inconvénients.

L'invention vise à éviter les inconvénients des solutions connues et permet de résoudre les problèmes précédemment évoqués.

La turbomachine selon l'invention comportant un dispositif d'ajustement des jeux d'un joint à labyrinthe dont la partie fixe est portée par l'anneau radialement interne d'un étage de stator constitué d'aubes munies chacune d'un pivot à chaque extrémité coopérant l'un avec ledit anneau interne et l'autre du côté radialement externe avec un carter est caractérisée en ce que des premiers moyens solidarisent radialement ledit pivot interne et l'anneau interne et des seconds moyens solidarisent radialement ledit pivot externe et une douille et en ce que ladite douille coopère avec un bossage du carter au moyen de filetages et est solidaire d'un levier de commande.

Avantageusement, ledit levier de commande est relié à un anneau de commande et de synchronisation associé à un calculateur qui intègre les divers paramètres de fonctionnement de la turbomachine.

La méthode d'ajustement en temps réel des jeux d'un joint de stator à labyrinthe selon l'invention est caractérisée en ce qu'elle comporte les étapes suivantes:
a) acquisition continue au niveau dudit calculateur des paramètres thermodynamiques de fonctionnement de la turbomachine,
b) calcul de la température de masse du rotor et du stator,
c) calcul des déplacements cumulés d'origine mécanique et d'origine thermique du rotor et du stator,
d) comparaison du jeu résultant à un jeu objectif prédéterminé,
e) calcul du déplacement de l'anneau de commande par rapport à une position à froid, d'après la valeur obtenue à l'étape d),
f) émission d'un signal de déplacement de l'anneau de commande correspondant à la valeur obtenue en e),
g) répétition des étapes a) à f) toutes les secondes,
h) en cas de panne du calculateur à l'une des étapes précédentes, substitution d'une commande pour le déplacement de l'anneau de commande sur une position fixe déterminée.

L'invention sera mieux comprise ainsi que d'autres caractéristiques et avantages à l'aide de la description qui va suivre d'un mode de réalisation, en référence aux dessins annexés sur lesquels la figure unique représente une demi-vue partielle en coupe longitudinale passant par son axe de rotation d'une turbomachine comportant un dispositif d'ajustement des jeux d'un joint à labyrinthe, conforme à l'invention.

Un étage de stator 1 de turbomachine est représenté sur la figure unique. Il est constitué d'aubes la dont la pale porte à chaque extrémité, d'une part un pivot radialement externe 2 et d'autre part, un pivot radialement interne 3. Les pivots internes 3 d'aubes sont logés par l'intermédiaire de douilles 4 du genre auto-lubrifiantes dans des empreintes semi-cylindriques de deux demi-anneaux 5 et 6, constitué chacun de segments. Du côté radialement interne, les demi-anneaux 5 et 6 sont réunis par un rail circulaire 7 constitué de deux segments. Sur la face interne du rail 7 est disposée une couche 8 d'un matériau d'usure et d'étanchéité, dit "abradable". Un circlips ou tout autre moyen équivalent solidarise radialement chaque pivot interne 3 et les anneaux 5 et 6. Les pivots externes d'aubes sont logés dans des douilles 9 auxquelles il sont solidarisés radialement. Chaque douille 9 comporte à son extrémité radialement externe un plateau circulaire 10 dont la périphérie porte une collerette 11 en direction de l'axe de la machine. La face interne de ladite collerette 11 porte un filetage 12. Les douilles 9 sont montées dans des bossages 13 disposés péri- phériquement, au droite des aubes, à l'extérieur d'un carter 14. Le filetage 12 de la douille 9 coopère avec un filetage 15 du bossage 13.

L'étage de stator 1 est inséré entre deux étages de rotor constitués chacun respectivement d'aubes mobiles 1 b et 1 portées par des disques 16 et 17. Le disque 17 porte également la partie tournante du joint coopérant avec la couche 8 abradable et constituée de léchettes ou dents 18. Chaque demi-anneau 5 et 6 présente respectivement un rebord latéral 19 et 20 à sa partie radialement externe. Ces rebords 19 et 20 coopèrent avec les bords de plates- formes des aubes de rotor correspondantes 1 et 1 c de manière à établir une continuité aérodynamique de la paroi interne de veine des gaz.

Les plateaux circulaires 10 des douilles 9 portent chacun une rangée circulaire de perçages taraudés 21 pour la fixation sur la douille 9 d'un levier de commande 22. L'autre extrémité des leviers 22 est articulée sur un anneau de commande et de synchronisation 23. Selon l'exemple représenté sur la figure unique et d'une manière connue en soi, un dispositif de commande du calage variable des aubes la de l'étage de stator 1 peut être adjoint. Dans ce cas, l'extrémité du pivot externe 2, au delà de la douille 9, comporte un filetage sur lequel s'adapte une extrémité d'un levier de commande 24 et un écrou de fixation 25. Le levier 24 est relié à un anneau de commande 26.

Le dispositif qui vient d'être décrit permet d'assurer un réglage du jeu du joint de labyrinthe à froid à la valeur désirée sans être tributaire des diverses tolérances de fabrication et en réalisant un choix optimisé. En effet, lors du montage de l'ensemble, avant de fixer la position du levier de commande 22 sur la douille 9, par une simple rotation, un déplacement radial est obtenu qui permet d'ajuster le jeu j entre les pointes des léchettes 18 et la surface coopérante de la couche abradable 8 à la valeur désirée, au niveau du joint à labyrinthe.

Après avoir décrit un mode de réalisation de l'invention dans sa structure, on va maintenant décrire un exemple d'application à un stator de turbomachine et le fonctionnement du dispositif conforme à l'invention correspondant à une méthode d'ajustement en temps réel des jeux d'un joint de stator à labyrinthe.

Au dispositif qui vient d'être décrit est adjoint un calculateur 27 susceptible d'élaborer un signal de sortie qui par une liaison avec l'anneau de commande 23 est susceptible de provoquer tout déplacement dudit anneau.

A un instant donné, le calculateur 27 est relié à différents capteurs qui sont par ailleurs utilisés pour les contrôles et les commandes de la turbomachine en fonctionnement et placés aux endroits adéquats. On effectue ainsi une acquisition continue des paramètres thermodynamiques de fonctionnement de la turbomachine et qui sont représentatifs de son état thermique. Ces paramètres comportent en particulier le régime ou vitesse de rotation, les température et pression à différents niveaux de la machine, en particulier à l'entrée et à la sortie du compresseur. En fonction de programmes préétablis, le calculateur 27 réalise différents calculs et en particulier:
- le calcul de la température de masse du rotor et du stator concernés,
- le calcul des déplacements radiaux du rotor et du stator en cumulant les déplacements selon leur origine mécanique ou thermique,
- là comparaison du jeu résultant à un jeu objectif,
- le calcul du déplacement de l'anneau de commande 23 par rapport à une position établie à froid.

Ledit signal de sortie dudit calculateur 27 est ainsi élaboré et agit sur l'anneau de commande 23.

Le calculateur 27 répète les différentes opérations décrites ci-dessus toutes les secondes et on obtient ainsi l'ajustement en temps réel des jeux du joint de stator et les déplacements correspondants de l'anneau interne de stator permettant d'obtenir à chaque instant un alignement correct des éléments de paroi interne de la veine de circulation des gaz.

En cas de panne du calculateur, une commande est prévue pour un ajustement automatique du jeu au niveau du joint à labyrinthe à une valeur fixée à l'avance.

## Revendications

1. Turbomachine comportant un dispositif d'ajustement des jeux d'un joint à labyrinthe dont la partie fixe (8) est portée par l'anneau (5, 6 et 7) radialement interne d'un étage de stator constitué d'aubes (1a) munies chacune d'un pivot (2, 3) à chaque extrémité coopérant l'un avec ledit anneau interne (5, 6 et 7) et l'autre du côté radialement externe avec un carter (14) caractérisée en ce que des premiers moyens solidarisent radialement ledit pivot interne (3) et l'anneau interne et des seconds moyens solidarisent radialement ledit pivot externe (2) et une douille (9) et en ce que ladite douille (9) coopère avec un bossage (13) du carter (14) au moyen de filetages (12, 15) et est solidaire d'un levier de commande (22).

2. Turbomachine selon la revendication 1 caractérisée en ce que ledit levier de commande (22) est relié à un anneau (23) de commande et de synchronisation associé à un calculateur (27) qui intègre les divers paramètres de fonctionnement de la turbomachine de telle sorte que les déplacements dudit anneau de commande (23) sont commandés en temps réel à partir d'un signal transmis par ledit calculateur (27).

3. Turbomachine selon l'une des revendications 1 ou 2 caractérisée en ce que ladite douille (9) comporte à son extrémité radialement externe un plateau circulaire (10) sur lequel est fixé ledit levier de commande (22) et dont la périphérie porte une collerette (11) dont la face interne porte ledit filetage (12) coopérant avec le filetage externe (15) du bossage (13) du carter (14).

4. Turbomachine selon l'une quelconque des revendications 1 à 3 caractérisée en ce que ledit anneau interne (5, 6) porte des rebords latéraux (19, 20) respectivement amont et aval qui délimitent la frontière interne de la veine des gaz, l'alignement de veine étant obtenu par les déplacements radiaux de ces rebords (19, 20) qui résultent des déplacements de ladite douille (9).

5. Turbomachine selon l'une quelconque des revendications 1 à 4 caractérisée en ce que ledit pivot (2) radialement externe de l'aube (19) de stator est solidaire d'un autre levier de commande (24) relié à un autre anneau (26) de commande du calage variable des aubes (1 a).

6. Méthode d'ajustement en temps réel des jeux d'un joint de stator à labyrinthe applicable à une turbomachine en fonctionnement conforme à l'une quelconque des revendications 1 à 5 caractérisée en ce qu'elle comporte les étapes suivantes:
a) acquisition continue au niveau dudit calculateur (27) des paramètres thermodynamiques de fonctionnement de la turbomachine,
b) calcul de la température de masse du rotor et du stator,
c) calcul des déplacements cumulés d'origine mécanique et d'origine thermique du rotor et du stator,
d) comparaison du jeu (j) résultant à un jeu objectif prédéterminé,
e) calcul du déplacement du levier de commande (22) par rapport à une position à froid d'après la valeur obtenue à l'étape d), f) émission d'un signal de déplacement du levier de commande (22) correspondant à la valeur obtenue à l'étape e),
g) répétition des étapes a) à f) toutes les secondes,
h) en cas de panne du calculateur (27) à l'une des étapes précédentes, substitution d'une commande pour le déplacement du levier de commande (22) sur une position fixe déterminée.

7. Méthode d'ajustement des jeux d'un joint de stator à labyrinthe selon la revendication 6 caractérisée en ce que les paramètres thermodynamiques pris en compte à l'étape a) comportent le régime, la température et la pression à l'entrée et à la sortie du compresseur de la turbomachine.

## Patentansprüche

1. Turbomaschine mit einer Vorrichtung zur Einstellung des Spiels einer Labyrinthdichtung, deren fester Teil (8) von dem radial inneren Ring (5, 6 und 7) einer Statorstufe getragen ist, wobei diese Statorstufe aus Schaufeln (1 a) besteht, die jeweils an jedem Ende mit einem Zapfen (2, 3) ausgestattet sind, von denen der eine mit dem genannten inneren Ring (5, 6 und 7) und der andere auf der radial äußeren Seite mit einem Gehäuse (14) zusammenwirkt, dadurch gekennzeichnet, daß erste Mittel den inneren Zapfen (3) und den inneren Ring miteinander verbinden und zweite Mittel den äußeren Zapfen (2) und eine Buchse (9) in radialer Richtung zueinander festlegen, und daß diese Buchse (9) über Gewinde (12, 15) mit einem Vorsprung (13) des Gehäuses (14) zusammenwirkt und mit einem Steuerhebel (22) fest verbunden ist.

2. Turbomaschine nach Anspruch 1, dadurch gekennzeichnet, daß der Steuerhebel (22) mit einem Steuer- und Sychronisationsring (23) verbunden ist, dem ein Rechner (27) zugeordnet ist, der die verschiedenen Funktionsparameter der Turbomaschine in der Weise zusammenfaßt, daß die Verschiebungen des genannten Rings (23) auf der Grundlage eines von dem Rechner (27) ausgegebenen Signals in Echtzeit gesteuert werden.

3. Turbomaschine nach einem der Ansprüche 1 oder 2, dadurch gekennzeichnet, daß die Buchse (9) an ihrem radial äußeren Endbereich eine kreisringförmige Scheibe (10) aufweist, an der der Steuerhebel (22) befestigt ist und deren Peripherie einen Kragen (11) trägt, auf dessen Innenseite sich das Gewinde (12) befindet, das mit dem Außengewinde (15) des Gehäusevorsprungs (13) zusammenwirkt.

4. Turbomaschine nach einem der Ansprüche 1 bis 3, dadurch gekennzeichnet, daß der genannte innere Ring (5, 6) einen stromaufwärtigen (19) und einen stromabwärtigen Rand (20) besitzt, die die innere Grenze der Gasströmung bestimmen, und daß die Ausrichtung der Strömung durch die radialen Verschiebungen dieser Ränder (19, 20) bewirkt wird, die sich durch Verschiebungen der genannten Buchse (9) ergeben.

5. Turbomaschine nach einem der Ansprüche 1 bis 4, dadurch gekennzeichnet, daß der radial äußere Zapfen (2) der Statorschaufel (1a) mit einem weiteren Steuerhebel (24) fest verbunden ist, der seinerseits mit einem weiteren Steuerring für die variable Positionierung der Schaufeln (1 a) verbunden ist.

6. Verfahren für die in Echtzeit erfolgende Einstellung des Spiels einer Stator-Labyrinthdichtung zur Anwendung bei einer in Betrieb befindlichen Turbomaschine nach einem der Ansprüche 1 bis 5, gekennzeichnet durch folgende Verfahrensschritte:
a) kontinuierliches Erfassen der thermodynamischen Funktionsparameter der Turbomaschine in dem genannten Rechner (27),
b) Berechnen der Massentemperatur des Rotors und des Stators,
c) Berechnen der kumulierten Verschiebungen mechanischen und thermischen Ursprungs des Rotors und des Stators,
d) Vergleichen des resultierenden Spiels mit einem vorgegebenen objektiven Spiel,
e) Berechnen der Verschiebung des Hebels (22) gegenüber einer Kaltposition nach Maßgabe des in dem Verfahrensschritt d) erhaltenen Werts,
f) Ausgabe eines dem in dem Verfahrensschritt
e) erhaltenen Wert entsprechenden Signals zur Verschiebung des Steuerhebels (22),
g) Wiederholen der Verfahrensschritte a) bis f) in jeder Sekunde,
h) im Fall einer Störung des Rechners in einem der vorhergehenden Verfahrensschritte Ersetzen eines Befehls zur Verschiebung des Steuerhebels (22) in eine feste vorbestimmte Position.

7. Verfahren zur Einstellung des Spiels einer Stator-Labyrinthdichtung nach Anspruch 6, dadurch gekennzeichnet, daß die in dem Verfahrensschritt a) berücksichtigten thermodynamischen Parameter die Drehzahl, die Temperatur und den Druck am Eingang und am Ausgang des Verdichters der Turbomaschine umfassen.

## Claims

1. A gas turbine engine comprising an adjusting device for the clearance of a labyrinth joint of which the fixed part (8) is carried by the ring (5, 6 and 7) radially inboard of a stator stage consisting of blades (1 a) each fitted with a pivot (2, 3) at each end one of them working in conjunction with the said inner ring (5, 6 and 7) and the other on the radially outer side with a housing (14) characterised in that a first means renders radially fixed together the said inner pivot 3 and the inner ring and a second means renders radially fixed together the said outer pivot (2) and a bush (9) and in that the said bush (9) works in conjunction with a boss (13) in the housing (14) by means of threads (12, 15) and is fixed to a control lever (22).

2. A gas turbine engine in accordance with Claim 1 characterised in that the said control lever (22) is connected to a controlling and synchronising ring (23) associated with a computer (27) which integrates the various engine operating parameters so that the movements of the said control ring (23) are controlled in real time on the basis of a signal sent out by the said computer (27).

3. A gas turbine engine in accordance with either of the Claims 1 or 2 characterised in that the said bush (9) comprises at its radially outer end a circular plate (10) onto which is fixed the said control lever (22) and whose circumference carries a collar (11) of which the inner face is threaded (12) and mates with the external threads (15) on the boss (13) of the housing (14).

4. A gas turbine engine in accordance with any one of the Claims 1 to 3 characterised in that the said inner ring (5, 6) carries the shoulders (19, 20) respectively upstream and downstream which define the inner wall of the gas stream, the alignment of the gas stream being maintained by the radial movement of these shoulders (19, 20) caused by the movement of the said brush (9).

5. A gas turbine engine in accordance with any one of the Claims 1 to 4 characterised in that the radially outer pivot (2) of the stator blade (19) is firmly attached to a control lever (24) connected to another ring (26) to alter the pitch of the blades (1 a).

6. A method of adjustment in real time of the clearance of a labyrinth joint applicable to a gas turbine engine in accordance with any one of the Claims 1 to 5 characterised in that it comprises the following steps:
a) the continuous acquisition by the said computer (27) of the thermodynamic parameters relating to the running of the engine,
b) the calculation of the mass of the rotor and the stator,
c) the calculation of the cumulative relative move--ments, of thermal and mechanical origin, between the rotor and the stator,
d) the comparison of the resulting clearance (j) with a predetermined objective value,
e) the calculation of the movement of the control lever (22) in relation to a point fixed when cold, in accordance with the value obtained at step d),
f) the emission of a signal equivalent to a movement of the control lever (22) corresponding to the value obtained under e),
g) the repetition of steps a) to f) once every second,
h) in the event of the breakdown of the computer (27) during one of the preceding steps, the substitution of a command to the control lever (22) to move to a predetermined fixed position.

7. A method of adjusting the clearance of a stator labyrinth joint in accordance with Claim 6 characterised in that the thermodynamic parameters taken into account at step a) comprise the operating regime, the temperature and the pressure at the inlet and outlet of the compressor stages of the engine.
